# DEMANDE DE BREVET EUROPEEN

(11) **EP 0 441 988 A1**
(43) Date de publication de la demande: **21.08.1991**
(21) Numéro de dépôt: 89403684.7
(22) Date de dépôt: 29.12.1989
(51) Int. Cl.: E01F 9/01

(54) **Gaine anti-autocollante pour poteaux**

(71) Demandeur: Chetritt, Edmond, F-93110 Rosny sous Bois (FR)
(72) Inventeur: Chetritt, Edmond, F-93110 Rosny sous Bois (FR)

(57) **Abrégé**

Pour empêcher l'apposition d'autocollants, graffiti ou peinture sur des poteaux supports de panneaux de signalisation, on entoure le support d'une gaine en matière synthétique, colorée dans la masse, à cannelures longitudinales disposées de façon à n'offrir pratiquement aucune surface pour les prospectus indésirables.
Un bouchon supérieur rend étanche l'ensemble gaine et support.

## Description

Procédé destiné à l'habillage ainsi que la protection des supports tubes de signalisation routiére destinés à recevoir des panneaux de signalisation routiére ainsi que tous appareillages s'y rapportant.Il interdit l'apposition de prospectus auto-collants ainsi que les graffitis.

La plupart des Communes de France assurent la décoration et l'entretien de ces supports en acier, par l'application de peintures.Lorsque des prospectus auto-collants ou des graffitis sont apposés leur décollage ou l'effaçage ne peuvent se faire que par grattage ou application de produits sur ces supports,ce qui entraine inévitable ment l'altération des supports .

Le procédé consiste en une gaine en matiére synthétique,rondecarée ou rectangu laire,d'un diamétre ou section légérement supérieur au diamétre ou à la section du tube qu'elle habille.Elle est pourvue de canelures longitudinales sur son pourtour disposées de telle sorte qu'elles n'offrent aucune surface de contact pour l'appo sition de prospectus.

Cette gaine est colorée dans sa masse,dans une gamme de coloris étendueà toutes les couleurs susceptibles d'être utilisées par les Communes dans ce genre d'appli cation.

Insensible aux variations de température ,elle résiste à l'action de la plupart des agents chimiques connus.Possibilité d'alternance des coloris par tronçonnage des tubes et superposition de ceux-ci sur le tube support,ceci sans collage des tronçons entre-eux.

Selon la forme du profil,un bouchon en matiére synthétique est prévu afin de rendre l'ensemble gaine -tube étanche.Celui-ci est assortià la couleur de la gaine qu'il coiffe.

## Revendications

I Procédé anti-graffiti pour supports de panneaux de signalisation, caractérisé en ce que l'on habille le support d'une gaine en matière synthétique, pourvue de cannelures longitudinales sur son pourtour, et disposées de sorte a n'offrir aucune surface suffisante pour l'apposition de prospectus auto-collants. L'ensemble gaine-support étant rendue étanche par un bouchon en matière synthétique.

II Gaine permettant la mise en oeuvre du procédé conforme à la revendication I, caractérisée en ce qu'elle présente un diamètre ou une section légèrement supérieure au diamètre, ou à la section des supports ronds, carrés ou rectangulaires des panneaux de signalisation.

Gaine selon la revendication II, caractérisée en ce qu'elle est colorée dans la masse.
